# EUROPÄISCHE PATENTSCHRIFT

(11) **EP 3 441 527 B1**
(45) Veröffentlichungstag und Bekanntmachung des Hinweises auf die Patenterteilung: **23.09.2020**
(21) Anmeldenummer: 18188027.9
(22) Anmeldetag: 08.08.2018
(51) Int. Cl.: E01F 15/04, E01F 13/00, E01F 9/685

(54) **ABSPERRVORRICHTUNG ZUM VERHINDERN DER DURCHFAHRT VON LANDFAHRZEUGEN**
SHUT-OFF DEVICE FOR PREVENTING THE PASSAGE OF LAND VEHICLES
DISPOSITIF DE BLOCAGE DESTINÉ À EMPÊCHER LA CIRCULATION DES VÉHICULES TERRESTRES

(30) Priorität: 08.08.2017 LU 100365
(43) Veröffentlichungstag der Anmeldung: 13.02.2019
(73) Patentinhaber: Hassenbach, Christoph, 65201 Wiesbaden (DE)
(72) Erfinder: Hassenbach, Christoph, 65201 Wiesbaden (DE)
(74) Vertreter: Hoffmann, Jürgen

(56) Entgegenhaltungen:
- WO-A1-2007/091977
- WO-A1-2007/091978
- WO-A1-2012/101451
- US-A1- 2006 090 408

## Beschreibung

Die Erfindung betrifft eine Anordnung mehrerer Absperrvorrichtungen zum Verhindern der Durchfahrt von Landfahrzeugen, insbesondere von Lastkraftwagen, wobei jede Absperrvorrichtung wenigstens einen Absperrpfahl aufweist und wobei jede Absperrvorrichtung eine als Fertigteil, insbesondere Betonfertigteil, ausgebildete Verankerungsvorrichtung aufweist, an der ein Befestigungsende des Absperrpfahles festgelegt ist oder festlegbar ist und die dazu ausgebildet und bestimmt ist, derart unter der Erdoberfläche angeordnet zu werden, dass der Absperrpfahl vertikal aus der Erdoberfläche herausragt, und dass jeweils benachbarte Absperrvorrichtungen jeweils mit mindestens einem Verbindungselement unterirdisch fest miteinander verbunden sind, wobei die Verankerungsvorrichtungen Ankopplungselemente, nämlich Öffnungen (25), zum Ankoppeln wenigstens eines der Verbindungselemente zum formschlüssigen, insbesondere wieder lösbaren, Verbinden benachbarter Absperrvorrichtungen aufweisen.

Die Erfindung betrifft außerdem ein Verfahren zum Herstellen einer Anordnung mehrerer Absperrvorrichtungen, wobei jede Absperrvorrichtung wenigstens eine Verankerungsvorrichtung aufweist, an der jeweils ein Befestigungsende eines Absperrpfahles festgelegt ist oder festlegbar ist, und wobei jede Verankerungsvorrichtung als Fertigteil, insbesondere als Betonfertigteil, ausgebildet ist, und die Verankerungsvorrichtungen Ankopplungselemente, nämlich Öffnungen, zum Ankoppeln wenigstens eines Verbindungselements zum formschlüssigen und wieder lösbaren Verbinden benachbarter Absperrvorrichtungen aufweisen, und wobei eine Grube im Erdreich hergestellt wird und mehrere Verankerungsvorrichtungen (3), insbesondere horizontal nebeneinander, in der Grube abgelegt werden.

Um die Durchfahrt von Landfahrzeugen zu verhindern, werden üblicherweise Absperrvorrichtungen eingesetzt, die derart ausgebildet sind, dass sie wenigstens für Fahrzeuge bis zu einer bestimmten Größe und wenigstens bis zu einer bestimmten Geschwindigkeit nicht gewaltsam überfahren werden können. Derartige Absperrvorrichtungen werden üblicherweise eingesetzt, um Gebäude oder Personen vor dem Anprall von Fahrzeugen zu schützen. Um zu gewährleisten, dass die Absperrvorrichtung ausreichend Widerstand bildet, werden oftmals massive Absperrpfosten zumeist sehr tief im Erdreich, beispielsweise durch einbetonieren, verankert. Allerdings ist eine solche Art der Verankerung gar nicht oder nur mit ganz erheblichen Aufwand möglich, wenn im Erdreich bereits Gegenstände, wie beispielsweise elektrische Leitungen, Wasserleitungen, Gasleitungen oder Erdtanks, in geringer Tiefe vorhanden sind, die einer tiefen Verankerung von Absperrpfählen entgegenstehen. In derartigen Fällen blieb bislang lediglich die Möglichkeit, die im Boden bereits vorhandenen Gegenstände, falls überhaupt möglich, an eine andere Stelle zu verlegen oder auf die Installation der Absperrpfosten gänzlich zu verzichten.

Aus WO 2007/091977 A1 ist ein System mit mehreren Absperrpfosten bekannt. Das System beinhaltet ein aus Stahlbeton hergestelltes Fundament, in das die Absperrpfosten eingegossen sind. Die Installation des Systems ist sehr umständlich und zweitaufwändig. Ein ähnliches System ist aus WO 2007/091978 A1 bekannt.

US 2006/0090408 A1 offenbart ein modulares Fahrzeugsperrensystem, dass eine Reaktionsmasse zur Installation in der Erde mit mindestens einer Stütze, die unbeweglich in der Reaktionsmasse verankert ist und sich davon ausgehend nach oben erstreckt, umfasst. Die Reaktionsmasse hat ein vorderes Element zum Konfrontieren und Komprimieren der umgebenden Erde und zum Absorbieren von Energie aus dem Aufprall des Fahrzeugs auf den Pfosten.

WO 2012/101451 A1 offenbart eine Pollervorrichtung zur Verwendung als eine Fahrzeugbarriere, die ein oder mehrere Pollerelemente und ein oder mehrere separate Fußelemente umfasst. Die Fußelemente sind jeweils für den Bodeneingriff durch Platzieren auf einer Boden- oder Bodenfläche (oder einer flachen Befestigung in einer Bodenfläche) angepasst. An jedem der Fußelemente ist mindestens ein davon hochstehendes Pollerelement befestigt. Mindestens ein Kragenelement ist innerhalb einer jeweiligen Durchgangsöffnung in einem jeweiligen Fußelement positioniert, wobei das Kragenelement an dem Basisende eines Pollerelements befestigt ist und das Pollerelement dort umgibt. Das Kragenelement steht von der Oberfläche des Fußelements hoch.

Es ist daher die Aufgabe der vorliegenden Erfindung, eine Anordnung von Absperrvorrichtungen anzugeben, die auch dann einsetzbar ist, wenn nur in geringen Umfang vertikaler Bauraum im Erdreich zur Verfügung steht und die schnell zu installieren ist.

Die Aufgabe wird durch eine Anordnung der eingangs genannten Art gelöst, die dadurch gekennzeichnet ist, dass
a. das Verbindungselement u-förmig ausgebildet ist und zwei, insbesondere zueinander parallele, Schenkel aufweist, wobei ein Schenkel von oben in die Öffnung einer der Verankerungsvorrichtungen einsteckbar ist und der andere Schenkel von oben in die Öffnung einer benachbarten Verankerungsvorrichtung einsteckbar ist, und dass
b. jede Verankerungsvorrichtung ein Aufnahmeelement aufweist, in das das Befestigungsende des Absperrpfahles zerstörungsfrei wieder entnehmbar einfügbar ist.

Es ist eine weitere Aufgabe der vorliegenden Erfindung, ein Verfahren zum Herstellen einer Anordnung mehrerer Absperrvorrichtungen, insbesondere einer erfindungsgemäßen Anordnung, anzugeben, das es ermöglicht, schnell mehrere Absperrpfähle sicher im Erdreich zu verankern, wenn lediglich ein geringer vertikaler Bauraum im Erdreich zur Verfügung steht.

Die weitere Aufgabe wird durch ein Verfahren gelöst, das gekennzeichnet ist durch den weiteren Schritt des unterirdischen Verbindens jeweils benachbarter Verankerungsvorrichtungen, wobei jede Verankerungsvorrichtung ein Aufnahmeelement aufweist, in das das Befestigungsende des Absperrpfahles zerstörungsfrei wieder entnehmbar einfügbar ist, mittels wenigstens eines Verbindungselements, das u-förmig ausgebildet ist und zwei, insbesondere zueinander parallele, Schenkel aufweist, wobei ein Schenkel von oben in die Öffnung einer der Verankerungsvorrichtung eingesteckt wird und der andere Schenkel von oben in die Öffnung einer benachbarten Verankerungsvorrichtung eingesteckt wird.

Dadurch, dass die Verankerungsvorrichtungen als Fertigteile, insbesondere Betonfertigteile, ausgebildet sind, ist eine schnelle und zuverlässige Installation ermöglicht, wobei insbesondere vermieden ist, dass bei der Installation auf das Aushärten einer aushärtbaren Masse, wie beispielsweise Beton, gewartet werden muss. Unter einem Fertigteil wird hierbei insbesondere ein Teil verstanden, das unter Verwendung eines aushärtbaren Materials, beispielsweise Beton entstanden ist. Insbesondere kann das Fertigteil Streben und/oder Träger, insbesondere aus Stahl, beinhalten. Die Verankerungsvorrichtungen können vorteilhaft Ösen, insbesondere aus Stahl, aufweisen, die es erlauben, die Verankerungsvorrichtungen an einen Kran anzuhängen, um sie in ihre endgültige Lage in einer zuvor ausgehobenen Grube zu verbringen. Alternativ kann vorteilhaft auch vorgesehen sein, dass die Verankerungsvorrichtungen eingegossene Anker aufweist, in die Ösen eingeschraubt werden können. Dies hat den Vorteil, dass die Ösen nach dem Verlegen einer Verankerungsvorrichtung in der Grube einfach wieder entfernt können. Wenn die Verankerungsvorrichtung wieder entfernt werden soll, können die Ösen wieder eingeschraubt werden.

Die Erfindung hat den ganz besonderen Vorteil, dass auch in solchen baulichen Situationen ein oder mehrere Absperrpfähle sicher gegen ein Überfahren mit einem Landfahrzeug installiert werden können, in denen im Erdreich lediglich ein geringer vertikaler Bauraum, beispielsweise ein Bauraum kleiner 1.000 mm, insbesondere kleiner 700 mm, oder von ca. 600 mm zur Verfügung steht. Hierbei wirkt sich vorteilhaft aus, dass die erfindungsgemäße Absperrvorrichtung wenig vertikalen Bauraum benötigt und dennoch einen sicheren Schutz gegen ein gewaltsames Überfahren mit Landfahrzeugen bietet.

Beispielsweise kann die erfindungsgemäße Absperrvorrichtung ohne weiteres derart ausgebildet sein, dass sie lediglich eine vertikale Bauraumtiefe von 600 mm in Anspruch nimmt und dennoch die Überfahrt eines Lastkraftwagens von 7,5 Tonnen Gewicht bei einer Fahrgeschwindigkeit von 80 km/h oder sogar, bei entsprechend größerer Dimensionierung die Überfahrt eines Lastkraftwagens von 40 Tonnen Gewicht bei einer Fahrgeschwindigkeit von 50 km/h oder 80 km/h sicher verhindert.

Insoweit kann die erfindungsgemäße Anordnung von Absperrvorrichtungen vorteilhaft oberhalb von bereits vorhandenen Strukturen, wie Leitungen oder Tanks, verbaut werden kann, ohne dass die Strukturen beschädigt werden oder an einen anderen Ort verlegt werden müssten. Außerdem kann die erfindungsgemäße Anordnung von Absperrvorrichtungen vorteilhaft mit vergleichsweise geringem Aufwand wieder entfernt werden. Beispielsweise kann vorteilhaft vorgesehen sein, dass die Verankerungsvorrichtungen zunächst lose in der Grube abgesetzt und dann mittels der Verbindungselemente, vorzugsweise zerstörungsfrei und/oder werkzeugfrei wieder lösbar, miteinander verbunden werden. Die Verbindungselemente können beispielsweise als u-förmige Klammern ausgebildet sein, die lediglich eingesteckt werden und die einfach wieder herausgezogen werden können, wenn die Verbindungselemente wieder entfernt werden sollen.

Eine einfache Entfernbarkeit und ein einfaches Wiedereinsetzen der erfindungsgemäßen Anordnung oder von Teilen davon ist besonders vorteilhaft, wenn es beispielsweise in einem Stadtgebiet erforderlich sein sollte, an die darunter liegenden Versorgungsleitungen zu kommen. Eine einfache Entfernbarkeit und ein einfaches Wiedereinsetzen von Teilen der Anordnung ist besonders vorteilhaft, wenn durch einen Anschlag eines oder mehrere Verbindungselemente beschädigt wurden, weil diese einfach und schnell ausgetauscht werden können, ohne die gesamte Anordnung abbauen zu müssen.

Darüber hinaus hat die erfindungsgemäße Anordnung von Absperrvorrichtungen den weiteren ganz besonderen Vorteil, dass sie modular ausgebildet ist, so dass es durch Zusammenfügen mehrerer, insbesondere gleicher, Module möglich ist, auch größere Areale gegen das Überfahren mit einem Landfahrzeug zuverlässig zu sichern. Hierzu ist, was weiter unten noch im Detail beschrieben ist, vorteilhaft vorgesehen, dass jeweils benachbarte Module nach dem Verbringen in eine Grube im Erdreich fest, insbesondere formschlüssig und/oder stoffschlüssig, miteinander verbunden werden. Es ist im Hinblick auf die Dauer bis zur Fertigstellung einer Installation nicht vorteilhaft, jedoch auch nicht ausgeschlossen, dass der Raum zwischen oder über den Verankerungsvorrichtungen wenigstens teilweise mit Beton ausgegossen wird.

Erfindungsgemäß ist das Verbindungselement als Steckelement ausgebildet, das zum Verbinden benachbarter Verankerungsvorrichtungen lediglich eingesteckt zu werden braucht. Das Verbindungselement ist u-förmig ausgebildet und weist zwei, insbesondere zueinander parallele, Schenkel auf. Zum Verbinden benachbarter Verankerungsvorrichtungen wird hierbei von oben ein Schenkel in eine Öffnung eine der Verankerungsvorrichtungen eingesteckt, während der andere Schenkel in eine Öffnung einer benachbarten Verankerungsvorrichtung eingesteckt wird. Die Öffnungen dienen hierbei als Ankopplungselemente zum Ankoppeln des Verbindungselements. Dies hat den ganz besonderen Vorteil, dass eine formschlüssige, insbesondere ausschließlich formschlüssige, Verbindung zwischen benachbarten Verankerungsvorrichtungen schnell und zuverlässig hergestellt werden kann. Außerdem besteht der ganz besondere Vorteil, dass die Verbindung einfach, schnell und zerstörungsfrei wieder gelöst werden kann. Dies beispielsweise, wenn die Anordnung wieder entfernt werden soll.

Insbesondere können zum Verbinden zweier benachbarter Verankerungsvorrichtungen gleich große Verbindungselemente verwendet werden, wenn die Verankerungsvorrichtungen parallel zueinander ausgerichtet sind. Alternativ ist es möglich, ungleich große Verbindungselemente zu verwenden, wenn zwei Verankerungsvorrichtungen nicht parallel zueinander ausgerichtet werden, beispielsweise um eine bogenförmige Anordnung mehrerer Verankerungsvorrichtungen zu erreichen.

Die Verankerungsvorrichtungen werden als voneinander separate Fertigteile vorzugsweise horizontal nebeneinander in einer Grube abgesetzt. Um dies zu erreichen kann zunächst eine Grube ausgehoben werden, die einen Ebenen, horizontalen Boden aufweist, auf dem die Verankerungsvorrichtungen abgelegt werden. Anschließend kann der darüber liegende Raum bis zur Erdoberfläche aufgefüllt und/oder mit einem Verkehrsflächenbelag, insbesondere einem Pflasterbelag oder einem Asphaltbelag, versehen werden.

Besonders stabil ist eine Ausführung, bei der jede Verankerungsvorrichtung Streben beinhaltet. Insbesondere kann vorteilhaft vorgesehen sein, dass die Streben von einem ausgehärteten Füllmaterial, insbesondere Beton, umgeben sind.

Es wurde außerdem erkannt, dass durch die Verwendung einer speziellen Verankerungsvorrichtung, die mehreren Streben, deren Längserstreckungsrichtung senkrecht zum Absperrpfahl und in Richtung auf das Befestigungsende ausgerichtet sind, eine ganz besonders überfahrsichere Verankerung des Absperrpfahl auch dann erreicht werden kann, wenn die Verankerungsvorrichtung im Erdreich lediglich in geringer Tiefe angeordnet ist.

Durch das Festlegen des unteren Befestigungsendes des Absperrpfahles an mehreren unterschiedlich ausgerichteten Streben der Verankerungsvorrichtung, insbesondere an Streben, die Teil eines Fachwerks sind, ist gewährleistet, dass die bei Anprall eines Landfahrzeugs gegen den Absperrpfahl auftretenden Kräfte auf unterschiedliche Bereiche der Verankerungsvorrichtung verteilt werden. Insbesondere ist auf diese Weise wirkungsvoll erreicht, dass sich der Absperrpfahl bei einem Anprall eines Landfahrzeugs nicht von der Verankerungsvorrichtung löst.

Simulationsversuche haben gezeigt, dass sich die einzelnen Komponenten der Absperrvorrichtung bei Anprall eines Landfahrzeuges zwar dauerhaft verformen, wobei jedoch ein Auseinanderreißen der Strukturen durch die erfindungsgemäße Anordnung der, insbesondere unterschiedlich ausgerichteten, Streben und die damit einhergehende Verteilung der auftretenden Kräfte wirkungsvoll vermieden ist. Dies insbesondere dann, wenn die Verankerungsvorrichtung zusätzlich mit einem aushärtbaren Material, insbesondere Beton, ausgegossen ist, der die Verankerungsvorrichtung zusätzlich aussteift.

Bei einer besonderen Ausführungsform sind die Streben fest, insbesondere formschlüssig und/oder stoffschlüssig, mit dem Befestigungsende des Absperrpfahles verbunden.

Erfindungsgemäß ist vorgesehen, dass die Verankerungsvorrichtung ein Aufnahmeelement aufweist, in das das Befestigungsende des Absperrpfahles bei Bedarf eingefügt werden kann. Bei einer solchen Ausführung ist statt dem Absperrpfahl das Aufnahmeelement, das beispielsweise als Hülse ausgebildet sein kann, fest, insbesondere formschlüssig und/oder stoffschlüssig, mit dem Streben verbunden, insbesondere verschweißt.

Beispielsweise im Hinblick auf das Verhindern des Überfahrens der erfindungsgemäßen Absperrvorrichtung mit einem Lastkraftwagen von 7,5 Tonnen Gewicht bei einer Geschwindigkeit von 80 km/h kann die Hülse beispielsweise aus Stahl bei einer Wanddicke im Bereich von 20 mm bis 40 mm und mit einer Höhe von 600 mm ausgebildet und unmittelbar mit dem Streben verschweißt sein. Die Hülse kann einen Innendurchmesser von 254 mm aufweisen, so dass ein Absperrpfahl mit passendem Außendurchmesser von beispielsweise 250 mm, der insbesondere als Vollmaterialpfosten aus Stahl ausgebildet sein kann, von oben eingelassen und bei Bedarf wieder entfernt werden kann. Beispielsweise kann vorteilhaft vorgesehen sein, dass die Hülse beispielsweise aus Stahl gefertigt ist und eine Wanddicke im Bereich von 40 mm bis 60 mm aufweist. Die Hülse kann hierfür einen Innendurchmesser im Bereich von 200 mm bis 300 mm, insbesondere von 254 mm, aufweisen, so dass ein Absperrpfahl mit entsprechendem Außendurchmesser, der insbesondere als Vollmaterialpfosten aus Stahl ausgebildet sein kann, von oben eingelassen und bei Bedarf wieder entfernt werden kann.

Eine zusätzliche Befestigung des Absperrpfahls ist zwar möglich, aber in der Regel nicht erforderlich, da der Absperrpfahl bereits selbst ein sehr hohes Eigengewicht aufweist und da sich der Absperrpfahl bei dem Anprall eines Landfahrzeuges automatisch derart in der Hülse verklemmt, dass ein ungewolltes Herausreißen aus der Hülse nicht auftritt.

Der Absperrpfahl kann ein, insbesondere unter einer abnehmbaren Abdeckung angeordnetes, Innengewinde aufweisen, in das ein Haken eingeschraubt werden kann. Der Schraubhaken ermöglicht es, den Absperrpfahl an einen Kranhaken anzubringen, um diesen zu installieren oder zu entnehmen.

Wie bereits erwähnt, kann die Verankerungsvorrichtung vorteilhaft als Fertigteil mit einem aushärtbaren Material, insbesondere mit flüssigem Beton, ausgegossen sein. Hierzu kann die Verankerungsvorrichtung beispielsweise einen äußeren Rahmen und eine Bodenplatte aufweisen, die gemeinsam eine nach oben offene Wanne für das aushärtbare Material bilden. Da das Ausgießen mit einem aushärtbaren Material bereits bei der Herstellung des Fertigteils erfolgt, entsteht auf der Baustelle beim Installieren der erfindungsgemäßen Anordnung kein Zeitverlust, weil nicht auf ein Aushärten, wie beispielsweise das Aushärten von Beton, gewartet werden muss.

Wie bereits erwähnt, können die Streben vorteilhaft Teil eines Fachwerks sein. Insbesondere kann der Rahmen zusammen mit den Streben Teil einer Fachwerkstruktur der Verankerungsvorrichtung sein. Insbesondere ist es vorteilhaft möglich, dass wenigstens eine der Streben gleichzeitig auch ein Rahmenteil des Rahmens ist.

Der Rahmen kann aus mehreren Rahmenteilen gebildet sein, die miteinander form- und/oder stoffschlüssig verbunden, insbesondere verschweißt, sind. Außerdem sind die Rahmenteile vorzugsweise fest mit der Bodenplatte verbunden, insbesondere verschweißt. Ganz allgemein kann vorteilhaft vorgesehen sein, dass der Rahmen aus Rahmenteilen zusammengefügt, insbesondere geschweißt, ist, wobei wenigstens eines der Rahmenteile als Breitflanschträger und/oder als Profilträger und/oder als T-Träger oder als Doppel-T-Träger oder als ebene Platte ausgebildet ist.

Bei einer besonderen Ausführung ist die Verankerungsvorrichtung im Wesentlichen, abgesehen von eventuell vorhandenen Aufnahmeelementen zum Einfügen von Absperrpfählen, quaderförmig ausgebildet.

Es hat sich gezeigt, dass eine Ausführung der Verankerungsvorrichtung, die eine Länge im Bereich von 1.500 mm bis 2.800 mm, insbesondere von 2.000 mm, eine Breite im Bereich von 1.000 mm bis 1.400 mm, insbesondere von 1.200 mm aufweist, besonders kompakt und dennoch besonders stabil ausgebildet werden kann. Insbesondere kann die Verankerungsvorrichtung eine Höhe im Bereich von 100 mm bis 500 mm, insbesondere von 450 mm, aufweisen. Die Verankerungsvorrichtung kann vorteilhaft Insbesondere im Wesentlichen plattenförmig ausgebildet sein. Insbesondere kann die Verankerungsvorrichtung vorteilhaft ein Gewicht im Bereich von 2 t bis 4 t, insbesondere von 2,9 t aufweisen. Eine solche Ausführung erlaubt einerseits eine ausreichend gute Handhabbarkeit beim Anliefern und Ablegen in die Grube und andererseits eine ausreichend große Massenträgheit.

Insbesondere kann eine solche Ausführung unter Verwendung Bauteilen aus DIN-Rohmaterial derart hergestellt werden, dass die installierte Absperrvorrichtung von einem LKW mit einem Gewicht von 7,5 Tonnen bei einer Fahrgeschwindigkeit von 80 km/h nicht überfahren werden kann.

Bei einer besonderen Ausführung weist die Absperrvorrichtung wenigstens einen weiteren Absperrpfahl auf, dessen Befestigungsende an der Verankerungsvorrichtung festgelegt ist oder festlegbar ist. Hierzu kann die Verankerungsvorrichtung vorteilhaft mehrere weitere Streben aufweisen, deren Längserstreckungsrichtung senkrecht zum weiteren Absperrpfahl und in Richtung auf das Befestigungselement des weiteren Absperrpfahles ausgerichtet sind. Eine solche Ausführung kann entsprechend breiter ausgebildet sein.

Der weitere Absperrpfahl entweder unmittelbar fest mit den Streben verbunden, insbesondere verschweißt sein, oder indirekt über ein fest mit den weiteren Streben verbundenes Aufnahmeelement eingefügt werden. Letzteres hat den besonderen Vorteil, dass auch der weitere Absperrpfahl bei Bedarf vorübergehend entfernt werden kann.

Vorzugsweise sind die Verankerungsvorrichtungen der erfindungsgemäßen Anordnung gleich, insbesondere wenigstens gleich groß, ausgebildet. Eine solche Ausführung erlaubt eine kostengünstige Herstellung, weil Gleichteile hergestellt werden können. Dennoch ist eine solche Ausführung besonders flexibel einsetzbar wie bereits erwähnt, durch die Verwendung unterschiedlicher Verbindungselemente insbesondere eine Verlegung der Verankerungsvorrichtungen in Bogenform genauso möglich, wie eine geradlinige Verlegung, wobei bei einer gradlinigen Verlegung vorzugsweise gleichgroße Verbindungselemente verwendet werden.

Hinsichtlich des erfindungsgemäßen Verfahrens erfolgt das Herstellen der Grube vorzugsweise derart, dass am Grund der Grube ein ebener, horizontaler Boden entsteht. Vorzugsweise wird eine Grube mit senkrechten Wänden hergestellt. Ein horizontaler, ebener Boden der Grube kann beispielsweise dadurch erreicht werden, dass ein feinkörniges Granulat, wie beispielsweise Kies oder Sand, in nach dem Ausheben von Erdreich in die Grube eingefüllt und anschließend horizontal abgezogen wird. Auf den ebenen und horizontalen Boden der Grube können anschließend die Verankerungsvorrichtungen aufgelegt werden.

Nach dem Ablegen der Verankerungsvorrichtungen in der Grube erfolgt das Verbinden jeweils benachbarter Verankerungsvorrichtungen mittels wenigstens eines Verbindungselements. Auf diese Weise wird vorteilhaft erreicht, dass eine Krafteinwirkung auf den Absperrpfahl einer Absperrvorrichtung nicht allein von der betroffenen Absperrvorrichtung aufgefangen werden muss, sondern dass vielmehr eine teilweise Weiterleitung der Kraft auf die benachbarten Verankerungsvorrichtungen und ggf. von diesen auf die übernächsten Verankerungsvorrichtungen erfolgt, so dass sich die Absperrvorrichtungen insgesamt gegenseitig stützen.

Bei einer besonderen Ausführung sind benachbarte Verankerungsvorrichtungen (abgesehen davon, dass sie über das Erdreich oder das Füllmaterial oder den Verkehrsbelag indirekt miteinander in Kontakt sind) ausschließlich mittels eines Verbindungselements oder mehrerer Verbindungselemente formschlüssig oder ausschließlich formschlüssig miteinander verbunden. Insbesondere kann vorteilhaft vorgesehen sein, dass benachbarte Verankerungsvorrichtungen ausschließlich mittels eines Verbindungselements oder mehrerer Verbindungselemente derart verbunden, dass Zugkräfte übertragbar sind.

Vorzugsweise werden der Raum zwischen den Verankerungsvorrichtungen und/oder wenigstens ein Teil des Raumes oberhalb der Verankerungsvorrichtungen und oberhalb der Zwischenräume mit einem Füllmaterial aufgefüllt. Das Füllmaterial beinhaltet vorzugsweise kein aushärtendes Material, wie beispielsweise Beton. Dies hat den besonderen Vorteil, dass nicht auf das Aushärten gewartet werden muss. Vielmehr ist es möglich, unmittelbar auf dem Füllmaterial einen Verkehrsflächenbelag, insbesondere ein Pflasterbelag oder ein Asphaltbelag, herzustellen. Das Füllmaterial kann beispielsweise aus dem Aushub bestehen oder Teile des Aushubs beinhalten, der beim Herstellen der Grube ausgehoben wurde. Alternativ oder zusätzlich ist es auch möglich, dass das Füllmaterial Kies oder Schotter oder Sand beinhaltet.

Vorzugsweise werden die Räume zwischen den Verankerungsvorrichtungen Füllmaterial wie es im Straßenbau verwendet wird, insbesondere mit Kies oder Schotter, aufgefüllt und das Füllmaterial auf eine Proctordichte von mindestens 98% bis 103 % verdichtet. Das Auffüllen der Räume zwischen den Verankerungsvorrichtungen erfolgt vorzugsweise bis zur Oberkante der Verankerungsvorrichtungen, so dass insgesamt eine plane Oberfläche entsteht. Anschließen kann auf die plane Oberfläche ein Verkehrsflächenbelag aufgebracht werden. Für den Verkehrsflächenbelag kann insbesondere eine Bauhöhe von 15 cm vorgesehen sein.

Bei einer ganz besonders vorteilhaften Ausführung wird oberhalb der Verankerungsvorrichtungen und oberhalb der, vorzugsweise aufgefüllten, Zwischenräume zwischen den Verankerungsvorrichtungen ein Verkehrsflächenbelag, insbesondere ein Pflasterbelag oder ein Asphaltbelag, hergestellt, wobei der Verkehrsflächenbelag unmittelbar auf den Verankerungsvorrichtungen aufliegt. Bei einer solchen Ausführung ist es lediglich nötig, die Zwischenräume zwischen den Verankerungsvorrichtungen mit einem Füllmaterial auszufüllen. Auch hierbei gilt, dass es vorteilhaft nicht nötig ist, ein aushärtendes Füllmaterial zu verwenden. Das Füllmaterial kann beispielsweise aus dem Aushub bestehen oder Teile des Aushubs beinhalten, der beim Herstellen der Grube ausgehoben wurde. Das Füllmaterial kann auch Kies oder Schotter oder Sand sein.

Bei einer besonderen Ausführung ist wenigstens eine der Verankerungsvorrichtungen auf der Oberseite aufgeraut oder weist eine Anti-Rutsch-Beschichtung auf. Eine solche Ausführung hat den besonderen Vorteil, dass der unmittelbar angrenzende Verkehrsflächenbelag, insbesondere ein Pflasterbelag oder ein Asphaltbelag, nicht verrutscht, beispielsweise wenn ein Fahrzeug darüber fährt.

In der Zeichnung ist der Erfindungsgegenstand beispielhaft und schematisch dargestellt und wird anhand der Figuren nachfolgend beschrieben, wobei gleiche oder gleich wirkende Elemente auch in unterschiedlichen Ausführungsbeispielen mit denselben Bezugszeichen versehen sind. Dabei zeigen:
- Fig. 1: eine perspektivische Darstellung eines Ausführungsbeispiels einer erfindungsgemäßen Anordnung mehrerer Absperrvorrichtungen zum Verhindern der Durchfahrt von Landfahrzeugen, insbesondere von Lastkraftwagen,
- Fig. 2: eine perspektivische Darstellung einer der Absperrvorrichtungen der in Fig. 1 gezeigten Anordnung,
- Fig. 3: eine Querschnittsdarstellung durch eine in einer Grube verbauten Absperrvorrichtung,
- Fig.4: eine Detaildarstellung eines zweiten Ausführungsbeispiels einer Absperrvorrichtung einer erfindungsgemäßen Anordnung ohne seinen Betonguss,
- Fig.5: das zweite Ausführungsbeispiel ohne Absperrpfahl, und
- Fig. 6: drei miteinander verbundene Absperrvorrichtungen gemäß dem zweiten Ausführungsbeispiel, wobei zur besseren Illustration bei einer der Absperrpfahl und bei einer der Betonguss nicht dargestellt ist.

Figur 1 zeigt eine perspektivische Darstellung eines Ausführungsbeispiels einer erfindungsgemäßen Anordnung mehrerer Absperrvorrichtungen 21 zum Verhindern der Durchfahrt von Landfahrzeugen, insbesondere von Lastkraftwagen. Jede Absperrvorrichtung 21 weist einen Absperrpfahl 1 auf. Darüber hinaus weist jede Absperrvorrichtung 1 eine als Fertigteil, insbesondere Betonfertigteil, ausgebildete Verankerungsvorrichtung 3 auf, an der ein Befestigungsende des Absperrpfahles 1 festgelegt ist oder festlegbar ist und die dazu ausgebildet und bestimmt ist, derart, insbesondere unsichtbar, unter der Erdoberfläche angeordnet zu werden, dass der Absperrpfahl 1 vertikal aus Erdoberfläche herausragt.

Nach dem Ablegen der Verankerungsvorrichtungen 3 in der Grube erfolgt das Verbinden jeweils benachbarter Verankerungsvorrichtungen 3 mittels wenigstens eines Verbindungselements 22. Jeweils benachbarte Verankerungsvorrichtungen 3 der Absperrvorrichtungen 21 sind jeweils mit zwei Verbindungselementen 22 miteinander verbunden. Die Verbindungselemente 22 sind als Steckelemente ausgebildet, die zum Verbinden benachbarter Verankerungsvorrichtungen 3 lediglich eingesteckt zu werden braucht. Die Verbindungselement 22 sind u-förmig ausgebildet und weisen zwei zueinander parallele Schenkel 23 auf, die über einen Steg 24 fest miteinander verbunden sind.

Zum Verbinden benachbarter Verankerungsvorrichtungen wird ein Schenkel 23 von oben in eine Öffnung 25 eines der Verbindungselemente eingesteckt, während der andere Schenkel 23 in eine Öffnung 25 einer benachbarten Verankerungsvorrichtungen eingesteckt wird. Die Öffnungen 25 dienen hierbei als Ankopplungselemente zum Ankoppeln des Verbindungselements 22.

In dem gezeigten Ausführungsbeispiel werden jeweils zum Verbinden zweier benachbarter Verankerungsvorrichtungen 3 gleich große Verbindungselemente 22 verwendet, weil die Verankerungsvorrichtungen 3 parallel zueinander ausgerichtet sein sollen. Alternativ wäre es möglich, ungleich große Verbindungselemente 22 zu verwenden, wenn zwei Verankerungsvorrichtungen 3 nicht parallel zueinander ausgerichtet werden, beispielsweise um insgesamt eine bogenförmige Anordnung der Verankerungsvorrichtungen 3 zu erreichen.

Figur 2 zeigt eine perspektivische Darstellung einer der Absperrvorrichtungen 21 der in Fig. 1 gezeigten Anordnung, wobei der Absperrpfahl 1 mit seinem Befestigungsende 4 in ein Aufnahmeelement 19, nämlich eine Hülse, der Verankerungsvorrichtung 3 eingesteckt ist.

Figur 3 zeigt eine Querschnittsdarstellung durch eine in einer Grube 17 verbauten Absperrvorrichtung 21 einer erfindungsgemäßen Anordnung mehrerer Absperrvorrichtungen 21. Die Verankerungsvorrichtung 3 der Absperrvorrichtungen 21 ist am Boden der Grube 17, die beispielsweise mit einer Tiefe von 600 mm hergestellt wurde. abgelegt. Die Grube 17 wurde derart hergestellt, dass sie einen ebenen, horizontalen Boden aufweist, auf dem die Verankerungsvorrichtungen 3 horizontal ausgerichtet ausgelegt werden können. Es ist insbesondere nicht notwendig, am Boden der Grube 17 vor dem Einbringen der Absperrvorrichtung aufwendig 21 ein Fundament zu erstellen. Vorzugsweise wird lediglich ein Schüttgut, beispielsweise feinkörniger Kies, eingefüllt und horizontal abgezogen, so dass die abgezogene Oberfläche des Schüttgutes den horizontalen und ebenen Grubenboden bildet, auf den die Verankerungsvorrichtungen 3 aufgelegt werden können.

Oberhalb der Verankerungsvorrichtung 3 und oberhalb der (nicht dargestellten), vorzugsweise aufgefüllten, Zwischenräume zwischen den Verankerungsvorrichtungen 2 ist ein Verkehrsflächenbelag 26, insbesondere ein Pflasterbelag 27 verlegt, wobei der Verkehrsflächenbelag unmittelbar auf der Verankerungsvorrichtung 3 aufliegt.

Figur 4 zeigt eine Detaildarstellung eines zweiten Ausführungsbeispiels einer erfindungsgemäßen Absperrvorrichtung 21 einer erfindungsgemäßen Anordnung ohne ihren Betonguss. Es ist ein Aufnahmeelement 19 in Form einer Hülse vorhanden, in das ein Absperrpfahl 1 eingesteckt ist. Die Verankerungsvorrichtung 3 weist mehrere plattenförmige Streben 5, insbesondere aus Stahl, auf, die von einem (in dieser Figur nicht dargestellten) ausgehärteten Füllmaterial, nämlich Beton, umgeben sind und deren Längserstreckungsrichtung senkrecht zum Absperrpfahl 1 und in Richtung auf das Befestigungsende 4 ausgerichtet sind. Zusätzlich sind Verstrebungen 28 aus einem, insbesondere im Querschnitt kreisrunden, Stangenmaterial, insbesondere Stahlstangen, in die Verankerungsvorrichtung 3 eingefügt und von Beton umgeben.

Es ist vorgesehen, dass mehrere der in Figur 4 dargestellten Verankerungsvorrichtungen 3 so miteinander verbunden werden, wie dies bei dem in den Figuren 1 und 2 dargestellten Ausführungsbeispiel erfolgt. Zum Verbinden benachbarter Verankerungsvorrichtungen 3 wird ein Schenkel 23 eines Verbindungselements 22 von oben in eine Öffnung 25 der Verankerungsvorrichtung 3 eingesteckt, während der (in dieser Figur nicht dargestellte) andere Schenkel 23 in eine Öffnung 25 einer benachbarten Verankerungsvorrichtung 3 eingesteckt wird. Die Öffnungen 25 dienen hierbei als Ankopplungselemente zum Ankoppeln des Verbindungselements 22.

Figur 5 zeigt das zweite Ausführungsbeispiels einer Absperrvorrichtung 21 ohne Absperrpfahl 1. In Figur 6 sind exemplarisch drei miteinander verbundene Absperrvorrichtungen 21 dargestellt, wobei jede gemäß dem zweiten Ausführungsbeispiel ausgebildet ist und wobei zur besseren Illustration bei der linken Verankerungsvorrichtung 3 der Absperrpfahl 1 und bei der rechten Verankerungsvorrichtung 3 der Betonguss nicht dargestellt ist. Die Absperrvorrichtungen 21 bilden eine erfindungsgemäße Anordnung mehrerer Absperrvorrichtungen 21. Die Öffnung des Aufnahmeelements 19 kann mit einer Abdeckkappe 29 abgedeckt werden, wenn kein Absperrpfahl 1 eingesetzt ist.

### Bezugszeichenliste:

- 1: Absperrpfahl
- 3: Verankerungsvorrichtung
- 4: Befestigungsende des Absperrpfahles 1
- 5: Strebe
- 15: Rahmenteile
- 16: Bodenplatte
- 19: Aufnahmeelement
- 21: Absperrvorrichtung
- 22: Verbindungselement
- 23: Schenkel des Verbindungselements 22
- 24: Steg des Verbindungselements 22
- 25: Öffnung
- 26: Verkehrsflächenbelag
- 27: Pflasterbelag
- 28: Verstrebungen
- 29: Abdeckkappe

## Patentansprüche

1. Anordnung mehrerer Absperrvorrichtungen zum Verhindern der Durchfahrt von Landfahrzeugen, insbesondere von Lastkraftwagen, wobei jede Absperrvorrichtung wenigstens einen Absperrpfahl (1) aufweist, und wobei
a. jede Absperrvorrichtung eine als Fertigteil, insbesondere Betonfertigteil, ausgebildete Verankerungsvorrichtung (3) aufweist, an der ein Befestigungsende (4) des Absperrpfahles (1) festgelegt ist oder festlegbar ist und die dazu ausgebildet und bestimmt ist, derart, insbesondere unsichtbar, unter der Erdoberfläche angeordnet zu werden, dass der Absperrpfahl (1) vertikal aus der Erdoberfläche herausragt, und wobei
b. jeweils benachbarte Absperrvorrichtungen jeweils mit mindestens einem Verbindungselement (22) unterirdisch fest miteinander verbunden sind, wobei die Verankerungsvorrichtungen (3) Ankopplungselemente, nämlich Öffnungen (25), zum Ankoppeln wenigstens eines der Verbindungselemente (22) zum formschlüssigen, insbesondere wieder lösbaren, Verbinden benachbarter Absperrvorrichtungen aufweisen, **dadurch gekennzeichnet, dass**
c. das Verbindungselement (22) u-förmig ausgebildet ist und zwei, insbesondere zueinander parallele, Schenkel (23) aufweist, wobei ein Schenkel (23) von oben in die Öffnung (25) einer der Verankerungsvorrichtungen (3) einsteckbar ist und der andere Schenkel (23) von oben in die Öffnung (25) einer benachbarten Verankerungsvorrichtung (3) einsteckbar ist, und dass
d. jede Verankerungsvorrichtung (3) ein Aufnahmeelement (19) aufweist, in das das Befestigungsende (4) des Absperrpfahles (1) zerstörungsfrei wieder entnehmbar einfügbar ist.

2. Anordnung nach Anspruch 1, **dadurch gekennzeichnet, dass**
a. mittels des Verbindungselement (22) eine formschlüssige Verbindung, insbesondere eine ausschließlich formschlüssige, Verbindung hergestellt ist, und/oder dass
b. das Verbindungselement (22) zerstörungsfrei von den Verankerungsvorrichtungen (3) lösbar ist, und/oder dass
c. benachbarte Verankerungsvorrichtungen (3) ausschließlich mittels wenigstens eines Verbindungselements (22), insbesondere formschlüssig oder ausschließlich formschlüssig, miteinander verbunden sind.

3. Anordnung nach Anspruch 1 oder 2, **dadurch gekennzeichnet, dass** die Verankerungsvorrichtungen (3) als voneinander separate Fertigteile horizontal nebeneinander in einer Grube (17) abgesetzt sind und dass der darüber liegende Raum bis zur Erdoberfläche aufgefüllt ist und/oder mit einem Verkehrsflächenbelag (26), insbesondere einem Pflasterbelag (27) oder einem Asphaltbelag, versehen ist.

4. Anordnung nach einem der Ansprüche 1 bis 3, **dadurch gekennzeichnet, dass**
a. jede Verankerungsvorrichtung (3) Streben beinhaltet, die von einem ausgehärteten Füllmaterial, insbesondere Beton (18), umgeben sind, und/oder dass
b. jede Verankerungsvorrichtung (3) mehrere Streben (5) aufweist, deren Längserstreckungsrichtung senkrecht zum Absperrpfahl (1) und in Richtung auf das Befestigungsende (4) ausgerichtet sind, und/oder dass
c. die Streben fachwerkartig angeordnet sind und/oder dass die Streben ein Fachwerk bilden, und/oder dass
d. die Streben fest, insbesondere formschlüssig und/oder stoffschlüssig, mit dem Aufnahmeelement (19) verbunden sind.

5. Anordnung nach einem der Ansprüche 1 bis 4, **dadurch gekennzeichnet, dass**
a. das Aufnahmeelement (19) als Hülse ausgebildet ist, und/ oder dass
b. das Aufnahmeelement (19) als Hülse aus Stahl ausgebildet ist, die eine Höhe im Bereich vom 500 mm bis 700 mm, insbesondere von 600 mm, aufweist, und/oder dass
c. das Aufnahmeelement (19) als Hülse aus Stahl ausgebildet ist, die eine Wanddicke im Bereich von 20 mm bis 40 mm, insbesondere von 25 mm, oder im Bereich von 40 mm bis 60 mm, aufweist.

6. Anordnung nach einem der Ansprüche 1 bis 5, **dadurch gekennzeichnet, dass**
a. jede Verankerungsvorrichtung (3) einen äußeren Rahmen in einer zum Absperrpfahl (1) senkrechten Ebene aufweist und/oder dass jede Verankerungsvorrichtung (3) eine Bodenplatte (16) in einer zum Absperrpfahl (1) senkrechten Ebene aufweist, und/oder dass
b. jede Verankerungsvorrichtung (3) einen äußeren Rahmen in einer zum Absperrpfahl (1) senkrechten Ebene aufweist und/oder dass jede Verankerungsvorrichtung (3) eine Bodenplatte (16) in einer zum Absperrpfahl (1) senkrechten Ebene aufweist, wobei der Rahmen und die Bodenplatte (16) gemeinsam eine Wanne bilden, die mit einem Material, insbesondere Beton, das bereits bei der Herstellung der Verankerungsvorrichtung (3) als Fertigteil ausgehärtet ist, gefüllt ist und/oder dass
c. jede Verankerungsvorrichtung (3) einen äußeren Rahmen in einer zum Absperrpfahl (1) senkrechten Ebene sowie Streben aufweist und/oder dass jede Verankerungsvorrichtung (3) eine Bodenplatte (16) in einer zum Absperrpfahl (1) senkrechten Ebene aufweist, wobei sowie Streben (5) aufweist, wobei der Rahmen und/oder die Streben (5) eine vertikale Höhe im Bereich von 100 mm bis 200 mm, insbesondere von 150 mm aufweisen, und/oder dass
d. jede Verankerungsvorrichtung (3) einen äußeren Rahmen in einer zum Absperrpfahl (1) senkrechten Ebene sowie Streben (5) aufweist und/oder dass jede Verankerungsvorrichtung (3) eine Bodenplatte (16) in einer zum Absperrpfahl (1) senkrechten Ebene aufweist, wobei sowie Streben (5) aufweist, wobei der Rahmen und/oder die Streben (5) eine vertikale Höhe aufweisen, die um mehr als das achtfache, insbesondere um mehr als das zehnfache kleiner ist, als die vertikale Höhe des Absperrpfahles (1).

7. Anordnung nach einem der Ansprüche 1 bis 6, **dadurch gekennzeichnet, dass**
a. wenigstens ein Absperrpfahl (1) nicht hohl ausgebildet ist oder dass alle Absperrpfähle (1) nicht hohl ausgebildet sind, und/oder dass
b. wenigstens ein Absperrpfahl (1) kreiszylinderförmig mit einem Durchmesser im Bereich vom 120 mm bis 150 mm, insbesondere im Bereich vom 130 mm bis 140 mm, insbesondere von 130 mm, oder im Bereich vom 200 mm bis 300 mm, insbesondere von 250 mm, ausgebildet ist, oder dass alle Absperrpfähle (1) kreiszylinderförmig mit einem Durchmesser im Bereich vom 120 mm bis 150 mm, insbesondere im Bereich vom 130 mm bis 140 mm, insbesondere von 130 mm, oder im Bereich vom 200 mm bis 300 mm, insbesondere von 250 mm, ausgebildet sind und/oder dass
c. wenigstens ein Absperrpfahl (1) aus Stahl hergestellt ist oder dass alle Absperrpfähle (1) aus Stahl hergestellt sind.

8. Anordnung nach einem der Ansprüche 1 bis 7, **dadurch gekennzeichnet, dass**
a. die Absperrvorrichtungen gleich sind, und/oder dass
b. die Verankerungsvorrichtungen (3) auf der Oberseite aufgeraut sind oder eine Anti-Rutsch-Beschichtung aufweisen.

9. Anordnung nach einem der Ansprüche 1 bis 8, **dadurch gekennzeichnet, dass**
a. wenigstens eine der Verankerungsvorrichtungen (3) im Wesentlichen plattenförmig ausgebildet ist, und/oder dass
b. wenigstens eine der Verankerungsvorrichtungen (3) im Wesentlichen plattenförmig ausgebildet ist und eine Länge im Bereich von 1500 mm bis 2800 mm, insbesondere von 2000 mm, und ein Breite im Bereich von 1000 mm bis 1400 mm, insbesondere von 1200 mm, aufweist, und/oder dass
c. der Abstand der Absperrpfähle benachbarter Absperrvorrichtungen im Bereich von 1000 mm bis 1400 mm liegt, insbesondere 1200 mm beträgt.

10. Anordnung nach einem der Ansprüche 1 bis 9, **dadurch gekennzeichnet, dass** das Fertigteil ein Teil ist, das unter Verwendung eines aushärtbaren Materials, beispielsweise Beton, entstanden ist.

11. Verfahren zum Herstellen einer Anordnung mehrerer Absperrvorrichtungen, insbesondere einer Anordnung nach einem der Ansprüche 1 bis 10, wobei jede Absperrvorrichtung wenigstens eine Verankerungsvorrichtung (3) aufweist, an der jeweils ein Befestigungsende (4) eines Absperrpfahles (1) festgelegt ist oder festlegbar ist, und wobei jede Verankerungsvorrichtung (3) als Fertigteil, insbesondere als Betonfertigteil, ausgebildet ist, und die Verankerungsvorrichtungen (3) Ankopplungselemente, nämlich Öffnungen (25), zum Ankoppeln wenigstens eines Verbindungselements (22) zum formschlüssigen und wieder lösbaren Verbinden benachbarter Absperrvorrichtungen aufweisen, und wobei eine Grube im Erdreich hergestellt wird und mehrere Verankerungsvorrichtungen (3), insbesondere horizontal nebeneinander, in der Grube abgelegt werden, **gekennzeichnet durch** den weiteren Schritt des unterirdischen Verbindens jeweils benachbarter Verankerungsvorrichtungen, wobei jede Verankerungsvorrichtung ein Aufnahmeelement aufweist, in das das Befestigungsende des Absperrpfahles zerstörungsfrei wieder entnehmbar einfügbar ist, mittels wenigstens eines Verbindungselements, das u-förmig ausgebildet ist und zwei, insbesondere zueinander parallele, Schenkel aufweist, wobei ein Schenkel von oben in die Öffnung einer der Verankerungsvorrichtung eingesteckt wird und der andere Schenkel von oben in die Öffnung einer benachbarten Verankerungsvorrichtung eingesteckt wird.

12. Verfahren nach Anspruch 11, **dadurch gekennzeichnet, dass**
a. der Raum zwischen den Verankerungsvorrichtungen (3) und/oder wenigstens ein Teil des Raumes oberhalb der Verankerungsvorrichtungen (3) und oberhalb der Zwischenräume mit einem Füllmaterial aufgefüllt wird, oder dass
b. der Raum zwischen den Verankerungsvorrichtungen (3) und/oder wenigstens ein Teil des Raumes oberhalb der Verankerungsvorrichtungen (3) und oberhalb der Zwischenräume mit einem Füllmaterial aufgefüllt wird, wobei das Füllmaterial kein aushärtendes Material beinhaltet und/oder dass das Füllmaterial keinen flüssigen Beton beinhaltet und/oder dass das Füllmaterial aus dem Aushub besteht oder Aushub beinhaltet, der beim Herstellen der Grube (17) ausgehoben wurde, und/oder dass das Füllmaterial Kies oder Schotter oder Sand beinhaltet.

13. Verfahren nach Anspruch 11 oder 12, **dadurch gekennzeichnet, dass**
a. oberhalb der Verankerungsvorrichtungen (3) und oberhalb der, vorzugsweise aufgefüllten, Zwischenräume zwischen den Verankerungsvorrichtungen (3) ein, insbesondere befahrbarer, Verkehrsflächenbelag (26), insbesondere ein Pflasterbelag (27) oder ein Asphaltbelag, hergestellt wird, oder dass
b. oberhalb der Verankerungsvorrichtungen (3) und oberhalb der, vorzugsweise aufgefüllten, Zwischenräume zwischen den Verankerungsvorrichtungen (3) ein Verkehrsflächenbelag (26), insbesondere ein Pflasterbelag (27) oder ein Asphaltbelag, hergestellt wird, wobei der Verkehrsflächenbelag (26) unmittelbar auf den Verankerungsvorrichtungen aufliegt, oder dass
c. oberhalb der Verankerungsvorrichtungen (3) und oberhalb der, vorzugsweise aufgefüllten, Zwischenräume zwischen den Verankerungsvorrichtungen (3) ein Verkehrsflächenbelag (26), insbesondere ein Pflasterbelag (27) oder ein Asphaltbelag, hergestellt wird, wobei der Verkehrsflächenbelag (26) unmittelbar auf dem Füllmaterial aufliegt.

14. Verfahren nach einem der Ansprüche 11 bis 13, **dadurch gekennzeichnet, dass**
a. die Grube (17) mit einer Tiefe im Bereich von 400 mm bis 800 mm, insbesondere mit einer Tiefe von 600 mm ausgehoben wird, und/oder dass
b. die Grube (17) derart ausgehoben wird, dass sie einen ebenen, horizontalen Boden aufweist, und/oder dass
c. kein Fundament, insbesondere kein Betonfundament, in der Grube (17) hergestellt wird, und/oder dass
d. außer zum Herstellen der Verankerungsvorrichtungen (3) als Fertigteile nicht betoniert wird.

## Claims

1. Arrangement of a plurality of barrier devices for preventing the passage of land vehicles, in particular trucks, wherein each barrier device has at least one barrier post (1), and wherein
a. each barrier device has an anchoring device (3) formed as a prefabricated part, in particular a prefabricated concrete part, to which a fixing end (4) of the barrier post (1) is or can be fixed, and which is designed and intended to be arranged under the surface of the earth, in particular invisibly, in such a way that the barrier post (1) projects vertically out of the surface of the earth, and wherein
b. respectively adjacent barrier devices are each firmly connected to one another underground by at least one connecting element (22), wherein the anchoring devices (3) have coupling elements, specifically openings (25), for coupling at least one of the connecting elements (22) for the form-fitting, in particular re-detachable, connection of adjacent barrier devices, **characterized in that**
c. the connecting element (22) is U-shaped and has two, in particular mutually parallel, legs (23), wherein one leg (23) can be inserted from above into the opening (25) of one of the anchoring devices (3) and the other leg (23) can be inserted from above into the opening (25) of an adjacent anchoring device (3), and **in that**
d. each anchoring device (3) has a receiving element (19) into which the fixing end (4) of the barrier post (1) can be inserted such that it can be removed again non-destructively.

2. Arrangement according to Claim 1, **characterized in that**
a. a form-fitting connection, in particular an exclusively form-fitting connection, is produced by means of the connecting element (22), and/or **in that**
b. the connecting element (22) can be detached from the anchoring devices (3) non-destructively, and/or **in that**
c. adjacent anchoring devices (3) are connected to one another exclusively by means of at least one connecting element (22), in particular in a form-fitting manner or exclusively in a form-fitting manner.

3. Arrangement according to Claim 1 or 2, **characterized in that** the anchoring devices (3) are set horizontally beside one another in a pit (17) as prefabricated parts separate from one another, and **in that** the space above them is filled up as far as the surface of the earth and/or is provided with a traffic surface (26), in particular a paved surface (27) or an asphalt surface.

4. Arrangement according to one of Claims 1 to 3, **characterized in that**
a. each anchoring device (3) includes struts which are surrounded by a hardened filling material, in particular concrete (18), and/or **in that**
b. each anchoring device (3) has a plurality of struts (5), of which the direction of longitudinal extent is oriented perpendicular to the barrier post (1) and in the direction of the fixing end (4), and/or **in that**
c. the struts are arranged in the manner of a framework and/or **in that** the struts form a framework, and/or **in that**
d. the struts are connected to the receiving element (19) firmly, in particular in a form-fitting manner and/or integrally.

5. Arrangement according to one of Claims 1 to 4, **characterized in that**
a. the receiving element (19) is formed as a sleeve, and/or **in that**
b. the receiving element (19) is formed as a steel sleeve which has a height in the range from 500 mm to 700 mm, in particular of 600 mm, and/or **in that**
c. the receiving element (19) is formed as a steel sleeve which has a wall thickness in the range from 20 mm to 40 mm, in particular of 25 mm, or in the range from 40 mm to 60 mm.

6. Arrangement according to one of Claims 1 to 5, **characterized in that**
a. each anchoring device (3) has an external frame in a plane perpendicular to the barrier post (1), and/or in that each anchoring device (3) has a base plate (16) in a plane perpendicular to the barrier post (1), and/or **in that**
b. each anchoring device (3) has an external frame in a plane perpendicular to the barrier post (1), and/or in that each anchoring device (3) has a base plate (16) in a plane perpendicular to the barrier post (1), wherein the frame and the base plate (16) together form a trough, which is filled with a material, in particular concrete, which is already hardened as a prefabricated part during the production of the anchoring device (3), and/or **in that**
c. each anchoring device (3) has an external frame and struts in a plane perpendicular to the barrier post (1), and/or **in that** each anchoring device (3) has a base plate (16) in a plane perpendicular to the barrier post (1), also having struts (5), wherein the frame and/or the struts (5) have a vertical height in the range from 100 mm to 200 mm, in particular of 150mm, and/or **in that**
d. each anchoring device (3) has an external frame and struts (5) in a plane perpendicular to the barrier post (1), and/or **in that** each anchoring device (3) has a base plate (16) in a plane perpendicular to the barrier post (1), also having struts (5), wherein the frame and/or the struts (5) have a vertical height which is more than eight times, in particular more than ten times, smaller than the vertical height of the barrier post (1).

7. Arrangement according to one of Claims 1 to 6, **characterized in that**
a. at least one barrier post (1) is not hollow or **in that** all the barrier posts (1) are not hollow, and/or in that
b. at least one barrier post (1) is circularly cylindrical with a diameter in the range from 120 mm to 150 mm, in particular in the range from 130 mm to 140 mm, in particular of 130 mm, or in the range from 200 mm to 300 mm, in particular of 250 mm, or **in that** all the barrier posts (1) are circularly cylindrical with a diameter in the range from 120 mm to 150 mm, in particular in the range from 130 mm to 140 mm, in particular of 130 mm, or in the range from 200 mm to 300 mm, in particular of 250 mm, and/or **in that**
c. at least one barrier post (1) is made of steel or in that all the barrier posts (1) are made of steel.

8. Arrangement according to one of Claims 1 to 7, **characterized in that**
a. the barrier devices are the same, and/or **in that**
b. the anchoring devices (3) are roughened on the upper side or have an anti-slip coating.

9. Arrangement according to one of Claims 1 to 8, **characterized in that**
a. at least one of the anchoring devices (3) is substantially plate-like, and/or **in that**
b. at least one of the anchoring devices (3) is substantially plate-like and has a length in the range from 1500 mm to 2800 mm, in particular of 2000 mm, and a width in the range from 1000 mm to 1400 mm, in particular of 1200 mm, and/or **in that**
c. the spacing of the barrier devices adjacent to the barrier posts lies in the range from 1000 mm to 1400 mm, in particular is 1200 mm.

10. Arrangement according to one of Claims 1 to 9, **characterized in that** the prefabricated part is a part which has been produced by using a hardenable material, for example concrete.

11. Method for producing an arrangement of a plurality of barrier devices, in particular an arrangement according to one of Claims 1 to 10, wherein each barrier device has at least one anchoring device (3), to which a respective fixing end (4) of a barrier post (1) is or can be fixed, and wherein each anchoring device (3) is formed as a prefabricated part, in particular a prefabricated concrete part, and the anchoring devices (3) have coupling elements, specifically openings (25), for coupling at least one connecting element (22) for the form-fitting and re-detachable connection of adjacent barrier devices, and wherein a pit is produced in the ground and a plurality of anchoring devices (3) are set in the pit, in particular horizontally beside one another, **characterized by** the further step of connecting respectively adjacent anchoring devices underground, wherein each anchoring device has a receiving element, into which the fixing end of the barrier post can be inserted such that it can be removed again non-destructively, by means of at least one connecting element, which is U-shaped and has two, in particular mutually parallel, legs, wherein one leg is inserted from above into the opening of one of the anchoring devices and the other leg is inserted from above into the opening of an adjacent anchoring device.

12. Method according to Claim 11, **characterized in that**
a. the space between the anchoring devices (3) and/or at least part of the space above the anchoring devices (3) and above the interspaces is filled with a filling material, or **in that**
b. the space between the anchoring devices (3) and/or at least part of the space above the anchoring devices (3) and above the interspaces is filled with a filling material, wherein the filling material does not contain a hardenable material, and/or **in that** the filling material does not contain liquid concrete and/or **in that** the filling material consists of or contains excavated material which has been excavated during the production of the pit (17), and/or **in that** the filling material contains gravel or ballast or sand.

13. Method according to Claim 11 or 12, **characterized in that**
a. a traffic surface (26) that can in particular be driven over, in particular a paved surface (27) or an asphalt surface, is produced above the anchoring devices (3) and above the preferably filled interspaces between the anchoring devices (3), or **in that**
b. a traffic surface (26), in particular a paved surface (27) or an asphalt surface, is produced above the anchoring devices (3) and above the preferably filled interspaces between the anchoring devices (3), wherein the traffic surface (26) rests directly on the anchoring devices, or **in that**
c. a traffic surface (26), in particular a paved surface (27) or an asphalt surface is produced above the anchoring devices (3) and above the preferably filled interspaces between the anchoring devices (3), wherein the traffic surface (26) rests directly on the filling material.

14. Method according to one of Claims 11 to 13, **characterized in that**
a. the pit (17) is excavated with a depth in the range from 400 mm to 800 mm, in particular with a depth of 600 mm, and/or **in that**
b. the pit (17) is excavated in such a way that it has a flat horizontal base, and/or **in that**
c. no foundation, in particular no concrete foundation, is produced in the pit (17), and/or **in that**
d. no concrete is used except for the production of the anchoring devices (3) as prefabricated parts.

## Revendications

1. Agencement de plusieurs dispositifs de blocage pour empêcher la circulation de véhicules terrestres, en particulier de véhicules poids-lourds, chaque dispositif de blocage présentant au moins un poteau de blocage (1), et
a. chaque dispositif de blocage présentant un dispositif d'ancrage (3) réalisé sous forme de pièce préfabriquée, en particulier sous forme de pièce préfabriquée en béton, auquel est ou peut être fixée une extrémité de fixation (4) du poteau de blocage (1) et qui est réalisé et prévu pour être disposé notamment de manière invisible sous la surface du sol de telle sorte que le poteau de blocage (1) fasse saillie verticalement hors de la surface du sol et
b. des dispositifs de blocage adjacents étant à chaque fois connectés fixement l'un à l'autre sous le sol à chaque fois avec au moins un élément de liaison (22), les dispositifs d'ancrage (3) présentant des éléments d'accouplement, à savoir des ouvertures (25) pour l'accouplement d'au moins l'un des éléments de liaison (22) pour la liaison par engagement par correspondance de formes, en particulier à nouveau libérable, de dispositifs de blocage adjacents, **caractérisé en ce que**
c. l'élément de liaison (22) est réalisé en forme de U et présente deux branches (23), en particulier parallèles l'une à l'autre, une branche (23) pouvant être enfichée par le haut dans l'ouverture (25) de l'un des dispositifs d'ancrage (3) et l'autre branche (23) pouvant être enfichée par le haut dans l'ouverture (25) d'un dispositif d'ancrage adjacent (3), et **en ce que**
d. chaque dispositif d'ancrage (3) présente un élément de réception (19) dans lequel l'extrémité de fixation (4) du poteau de blocage (1) peut être insérée de manière à nouveau amovible sans destruction.

2. Agencement selon la revendication 1, **caractérisé en ce que**
a. une liaison par engagement par correspondance de formes, en particulier une liaison exclusivement par engagement par correspondance de formes, est établie au moyen de l'élément de liaison (22), et/ou **en ce que**
b. l'élément de liaison (22) peut être détaché sans destruction des dispositifs d'ancrage (3), et/ou **en ce que**
c. des dispositifs d'ancrage adjacents (3) sont connectés les uns aux autres exclusivement au moyen d'au moins un élément de liaison (22), en particulier par engagement par correspondance de formes ou exclusivement par engagement par correspondance de formes.

3. Agencement selon la revendication 1 ou 2, **caractérisé en ce que** les dispositifs d'ancrage (3) sont déposés en tant que pièces préfabriquées séparées les unes des autres horizontalement les uns à côté des autres dans une fosse (17) et **en ce que** l'espace situé au-dessus est rempli jusqu'à la surface du sol et/ou est pourvu d'un revêtement pour surfaces de circulation (26), en particulier d'un pavage (27) ou d'un revêtement d'asphalte.

4. Agencement selon l'une quelconque des revendications 1 à 3, **caractérisé en ce que**
a. chaque dispositif d'ancrage (3) contient des barres qui sont entourées par un matériau de remplissage durci, notamment du béton (18), et/ou **en ce que**
b. chaque dispositif d'ancrage (3) présente plusieurs barres (5) dont la direction d'étendue longitudinale est orientée perpendiculairement au poteau de blocage (1) et dans la direction de l'extrémité de fixation (4), et/ou **en ce que**
c. les barres sont disposées en forme de treillis et/ou **en ce que** les barres forment un treillis, et/ou en ce que
d. les barres sont connectées fixement, notamment par engagement par correspondance de formes et/ou par liaison de matière, à l'élément de réception (19).

5. Agencement selon l'une quelconque des revendications 1 à 4, **caractérisé en ce que**
a. l'élément de réception (19) est réalisé sous forme de douille, et/ou **en ce que**
b. l'élément de réception (19) est réalisé sous forme de douille en acier qui présente une hauteur de l'ordre de 500 mm à 700 mm, en particulier de 600 mm, et/ou **en ce que**
c. l'élément de réception (19) est réalisé sous forme de douille en acier qui présente une épaisseur de paroi de l'ordre de 20 mm à 40 mm, en particulier de 25 mm, ou de l'ordre de 40 mm à 60 mm.

6. Agencement selon l'une quelconque des revendications 1 à 5, **caractérisé en ce que**
a. chaque dispositif d'ancrage (3) présente un cadre extérieur dans un plan perpendiculaire au poteau de blocage (1) et/ou **en ce que** chaque dispositif d'ancrage (3) présente une plaque de fond (16) dans un plan perpendiculaire au poteau de blocage (1), et/ou **en ce que**
b. chaque dispositif d'ancrage (3) présente un cadre extérieur dans un plan perpendiculaire au poteau de blocage (1) et/ou **en ce que** chaque dispositif d'ancrage (3) présente une plaque de fond (16) dans un plan perpendiculaire au poteau de blocage (1), le cadre et la plaque de fond (16) formant ensemble une cuve qui est remplie d'un matériau, en particulier de béton, qui est déjà durci en tant que pièce préfabriquée lors de la fabrication du dispositif d'ancrage (3), et/ou **en ce que**
c. chaque dispositif d'ancrage (3) présente un cadre extérieur dans un plan perpendiculaire au poteau de blocage (1), ainsi que des barres, et/ou **en ce que** chaque dispositif d'ancrage (3) présente une plaque de fond (16) dans un plan perpendiculaire au poteau de blocage (1), ainsi que des barres (5), le cadre et/ou les barres (5) présentant une hauteur verticale de l'ordre de 100 mm à 200 mm, en particulier de 150 mm et/ou **en ce que**
d. chaque dispositif d'ancrage (3) présente un cadre extérieur dans un plan perpendiculaire au poteau de blocage (1), ainsi que des barres (5), et/ou **en ce que** chaque dispositif d'ancrage (3) présente une plaque de fond (16) dans un plan perpendiculaire au poteau de blocage (1), ainsi que des barres (5), le cadre et/ou les barres (5) présentant une hauteur verticale qui est plus de huit fois, en particulier plus de dix fois, plus petite que la hauteur verticale du poteau de blocage (1).

7. Agencement selon l'une quelconque des revendications 1 à 6, **caractérisé en ce que**
a. au moins un poteau de blocage (1) est réalisé sous forme non creuse ou **en ce que** tous les poteaux de blocage (1) sont réalisés sous forme non creuse, et/ou en ce que
b. au moins un poteau de blocage (1) est réalisé sous forme cylindrique circulaire avec un diamètre dans une plage de 120 mm à 150 mm, en particulier dans une plage de 130 mm à 140 mm, en particulier de 130 mm, ou dans une plage de 200 mm à 300 mm, en particulier de 250 mm, ou **en ce que** tous les poteaux de blocage (1) sont réalisés sous forme cylindrique circulaire avec un diamètre dans une plage de 120 mm à 150 mm, en particulier dans une plage de 130 mm à 140 mm, en particulier de 130 mm, ou dans une plage de 200 mm à 300 mm, en particulier de 250 mm, et/ou **en ce que**
c. au moins un poteau de blocage (1) est fabriqué en acier ou **en ce que** tous les poteaux de blocage (1) sont fabriqués en acier.

8. Agencement selon l'une quelconque des revendications 1 à 7, **caractérisé en ce que**
a. les dispositifs de blocage sont identiques, et/ou en ce que
b. les dispositifs d'ancrage (3) sont rendus rugueux sur le côté supérieur ou présentent un revêtement antipatinage.

9. Agencement selon l'une quelconque des revendications 1 à 8, **caractérisé en ce que**
a. au moins l'un des dispositifs d'ancrage (3) est réalisé essentiellement sous forme de plaque, et/ou **en ce que**
b. au moins l'un des dispositifs d'ancrage (3) est réalisé essentiellement sous forme de plaque et présente une longueur dans une plage de 1500 mm à 2800 mm, en particulier de 2000 mm et une largeur dans une plage de 1000 mm à 1400 mm, en particulier de 1200 mm, et/ou **en ce que**
c. la distance des poteaux de blocage de dispositifs de blocage adjacents est dans une plage de 1000 mm à 1400 mm, en particulier vaut 1200 mm.

10. Agencement selon l'une quelconque des revendications 1 à 9, **caractérisé en ce que** la pièce préfabriquée est une pièce qui a été produite en utilisant un matériau durcissable, par exemple du béton.

11. Procédé de fabrication d'un agencement de plusieurs dispositifs de blocage, en particulier d'un agencement selon l'une quelconque des revendications 1 à 10, dans lequel chaque dispositif de blocage présente au moins un dispositif d'ancrage (3) auquel est ou peut être fixée une extrémité de fixation (4) d'un poteau de blocage (1) et dans lequel chaque dispositif d'ancrage (3) est réalisé sous forme de pièce préfabriquée, en particulier sous forme de pièce préfabriquée en béton, et les dispositifs d'ancrage (3) présentent des éléments d'accouplement, à savoir des ouvertures (25) pour l'accouplement d'au moins un élément de liaison (22) pour la liaison par engagement par correspondance de formes et à nouveau libérable de dispositifs de blocage adjacents et dans lequel une fosse est creusée dans la terre et plusieurs dispositifs d'ancrage (3) sont déposés dans la fosse notamment horizontalement les uns à côté des autres, **caractérisé par** l'étape supplémentaire de connexion souterraine de dispositifs d'ancrage respectivement adjacents, chaque dispositif d'ancrage présentant un élément de réception dans lequel l'extrémité de fixation du poteau de blocage peut être introduite sans destruction de manière à nouveau amovible, au moyen d'au moins un élément de liaison qui est réalisé en forme de U et qui présente deux branches, en particulier parallèles l'une à l'autre, une branche étant enfichée par le haut dans l'ouverture de l'un des dispositifs d'ancrage et l'autre branche étant enfichée par le haut dans l'ouverture d'un dispositif d'ancrage adjacent.

12. Procédé selon la revendication 11, **caractérisé en ce que**
a. l'espace entre les dispositifs d'ancrage (3) et/ou au moins une partie de l'espace au-dessus des dispositifs d'ancrage (3) et au-dessus des espaces intermédiaires est rempli d'un matériau de remplissage, ou **en ce que**
b. l'espace entre les dispositifs d'ancrage (3) et/ou au moins une partie de l'espace au-dessus des dispositifs d'ancrage (3) et au-dessus des espaces intermédiaires est remplie avec un matériau de remplissage, le matériau de remplissage ne contenant aucun matériau durcissable et/ou **en ce que** le matériau de remplissage ne contient pas de béton liquide et/ou en ce que le matériau de remplissage se compose de déblais ou contient des déblais qui ont été excavés lors de la fabrication de la fosse (17) et/ou **en ce que** le matériau de remplissage contient de la silice ou du ballast ou du sable.

13. Procédé selon la revendication 11 ou 12, **caractérisé en ce que**
a. au-dessus des dispositifs d'ancrage (3) et au-dessus des espaces intermédiaires, de préférence remplis, entre les dispositifs d'ancrage (3), est créé un revêtement de surface de circulation (26), notamment sur lequel peuvent circuler des véhicules, en particulier un pavage (27) ou un revêtement d'asphalte, ou **en ce que**
b. au-dessus des dispositifs d'ancrage (3) et au-dessus des espaces intermédiaires, de préférence remplis, entre les dispositifs d'ancrage (3), est créé un revêtement de surface de circulation (26), notamment un pavage (27) ou un revêtement d'asphalte, le revêtement de surface de circulation (26) reposant directement sur les dispositifs d'ancrage, ou **en ce que**
c. au-dessus des dispositifs d'ancrage (3) et au-dessus des espaces intermédiaires, de préférence remplis, entre les dispositifs d'ancrage (3), est créé un revêtement de surface de circulation (26), notamment un pavage (27) ou un revêtement d'asphalte, le revêtement de surface de circulation (26) reposant directement sur le matériau de remplissage.

14. Procédé selon l'une quelconque des revendications 11 à 13, **caractérisé en ce que**
a. la fosse (17) est creusée à une profondeur dans une plage de 400 mm à 800 mm, en particulier à une profondeur de 600 mm, et/ou **en ce que**
b. la fosse (17) est creusée de manière à présenter un fond plat horizontal et/ou **en ce que**
c. aucune fondation, en particulier aucune fondation de béton, n'est réalisée dans la fosse (17), et/ou **en ce que**
d. aucun bétonnage n'est effectué à l'exception de la fabrication des dispositifs d'ancrage (3) en tant que pièces préfabriquées.
